# EUROPÄISCHE PATENTSCHRIFT

(11) **EP 1 749 789 B1**
(45) Veröffentlichungstag und Bekanntmachung des Hinweises auf die Patenterteilung: **26.10.2011**
(21) Anmeldenummer: 06014134.8
(22) Anmeldetag: 07.07.2006
(51) Int. Cl.: B66C 23/693, B66C 23/80, F15B 11/20, F15B 13/07

(54) **Teleskopierbarer Schiebeholm**
Telescopic beam
Poutre télescopique

(30) Priorität: 01.08.2005 DE 202005012049 U
(43) Veröffentlichungstag der Anmeldung: 07.02.2007
(73) Patentinhaber: Liebherr-Werk Ehingen GmbH, 89584 Ehingen/Donau (DE)
(72) Erfinder: Rafailovic, Mikica, 89587 Ehingen (DE); Patte, Alexander, 89604 Allmendingen (DE)
(74) Vertreter: Laufhütte, Dieter

(56) Entgegenhaltungen:
- EP-A1- 0 947 710
- DE-A1- 2 260 815
- GB-A- 967 277
- US-A- 4 589 076
- US-A- 4 593 791
- US-A- 5 355 769

## Beschreibung

Die Erfindung betrifft eine Arbeitsmaschine mit wenigstens einem teleskopierbaren Schiebeholm, gemäß dem Oberbegriff des Anspruchs 1. Eine solche Arbeitsmaschine ist aus GB 967 277 bekannt.

Gerade im Bereich der Autokrane oder auch Bagger gibt es eine Vielfalt an hydraulischen Abstützungsmöglichkeiten, die zur Verbesserung der Tragfähigkeit und Standsicherheit dienen. Hier sind beispielsweise einfache teleskopierbare Schiebeholme, doppelt teleskopierbare Schiebeholme, Klappholme oder auch Kombinationen von Klappholmen und Schiebeholmen bekannt.

Für den sicheren Arbeitsbetrieb sind je nach den örtlichen Gegebenheiten in Abhängigkeit der erforderlichen Tragfähigkeit unterschiedliche Ausfahrzustände der seitlich vom Fahrgestell abgehenden Schiebeholme erforderlich, bei denen die Lasteinleitung in die Schiebeholme aus statischen Gründen über definierte Lasteinleitungsstellen erfolgen muss. Die Lasteinleitungsstellen müssen in allen Ausfahrzuständen jederzeit reproduzierbar angefahren werden können.

Es ist bereits bekannt, doppelt teleskopierbare Schiebeholme vorzusehen, wobei die Systeme beim Austeleskopieren bzw. Wiedereinfahren der Schiebeholme unterschiedlich aufgebaut sein können. Hier können beispielsweise vorgesehene Hydraulikzylinder und Seilausschubsysteme miteinander kombiniert sein. Anstelle dieser Systeme sind auch Hydraulikzylinder mit Kettenausschub bereits eingesetzt worden. Eine Alternative besteht darin, zwei Hydraulikzylinder, jeweils einen für jeden Schiebeholm, einzusetzen oder aber auch einen einzigen Zweistufenzylinder zu verwenden.

Beim bekannten Ausschubsystem mit einem Hydraulikzylinder und einem Seil- bzw. Kettenausschub erfolgt der Teleskopiervorgang der Schiebeholme wie folgt:

Zunächst wird der erste Schiebeholm mittels eines hydraulischen Zylinders zwischen Schiebeholmkasten und Schiebeholm ausgeschoben. Der Ausschub vom zweiten Schiebeholm erfolgt synchron, da dieser mechanisch mit dem ersten Schiebeholm über ein Flaschenzugsystem aus Seilen bzw. Ketten verbunden ist. Grundsätzlich ist durch die mechanische Verbindung von beiden Schiebeholmen und die fixe Länge der Seile bzw. Ketten ein definiertes, jeder Zeit reproduzierbares Teleskopieren der Schiebeholme bis zu den jeweiligen Lasteinleitungsstellen aller Ausfahrzustände möglich.

Aus der DE 22 60 815 ist eine Folgesteuerung für ein mehrstufiges teleskopierbares Auslegersystem bekannt. Die folgegesteuerten Druckzylinder werden derart gesteuert, so dass die folgende Zylinderkolbenstange erst ausfahren kann, wenn die vorhergehende ausgefahren ist, und dass die vorhergehende erst einfahren kann, wenn die folgende eingefahren ist.

Bei einem Ausschubsystem mit zwei Hydraulikzylindern oder einem Zweistufenzylinder erfolgt der Teleskopiervorgang der Schiebeholme wie folgt:

Hierzu kann auf die Figur 1 verwiesen werden, die den prinzipiellen Aufbau eines entsprechenden teleskopierbaren Schiebeholms nach dem Stand der Technik zeigt. Ein Schiebeholmkasten 10 nimmt einen ersten Schiebeholm 12 und einen zweiten Schiebeholm 14 auf. Schiebeholmkasten, erster Schiebeholm und zweiter Schiebeholm sind jeweils über zwei gleichzeitig mit hydraulischem Druck beaufschlagte Hydraulikzylinder 16 und 18 oder einen hier in der Figur 1 bzw. 2 nicht dargestellten Zweistufen-Hydraulikzylinder miteinander verbunden. Bei Beaufschlagen der Zylinder mit hydraulischem Druck setzt sich zunächst der Schiebeholm mit dem geringsten mechanischen Widerstand in Bewegung. Während des Teleskopiervorgangs erhöht sich der Widerstand in der Lagerung des sich bewegenden Schiebeholms. Übersteigt der mechanische Widerstand des sich bewegenden Schiebeholms den des noch stehenden Schiebeholms, stoppt dieser und der bis dahin stehende Schiebeholm setzt sich in Bewegung. Dieser Bewegungswechsel wird zwischen den beiden Schiebeholmen während eines Teleskopiervorganges mehrfach willkürlich ausgeführt. Durch die sich ändernden mechanischen Widerstände in der Lagerung der Schiebeholme und dem dementsprechenden lastabhängigen Teleskopieren der Schiebeholme kann bei reduzierten Ausfahrzuständen kein definiertes Teleskopieren der Schiebeholme bis zu den jeweiligen Lasteinleitungsstellen erfolgen.

Aufgabe der Erfindung ist es daher, eine gattungsgemäße Arbeitsmaschine mit einem teleskopierbaren Schiebeholm derart weiterzubilden, dass der Schiebeholm reproduzierbar austeleskopierbar bzw. wieder einfahrbar ist, wobei insbesondere vorher festgelegte Lasteinleitungsstellen bei reduzierten Ausfahrzuständen gezielt anfahrbar sind.

Erfindungsgemäß wird diese Aufgabe durch die Merkmale des Anspruchs 1 gelöst. Demnach ist eine Arbeitsmaschine mit einem teleskopierbaren Schiebeholm mit einem Schiebeholmkasten und mindestens einem ersten und einem zweiten Schiebeholm vorgesehen, die ineinander teleskopierbar sind, wobei der erste Schiebeholm im Schiebeholmkasten austeleskopierbar gelagert ist. Erfindungsgemäß ist zunächst der erste Schiebeholm bis zu einem gewünschten Punkt und dann der zweite Schiebeholm austeleskopierbar, während beim umgekehrten Einfahren zunächst der zweite Schiebeholm bis zu einem gewünschten Punkt einfahrbar ist und anschließend erst der erste Schiebeholm einfahrbar ist. Weiterhin erfindungsgemäß ist eine Druckfolgesteuerung durch entsprechende Hydraulikventile realisiert, die bei Erreichen eines voreingestellten Grenzdrucks öffnen. Die erfindungsgemäße Lösung ist dabei nicht auf zwei Schiebeholme beschränkt. Nach diesem Lösungsprinzip könnten auch mehr als zwei Schiebeholme den teleskopierbaren Schiebeholm bilden.

Bevorzugte Ausgestaltungen der Erfindung ergeben sich aus den sich an den Hauptanspruch anschließenden Unteransprüchen.

Demnach sind zum Austeleskopieren bzw. Einziehen der Schiebeholme Hydraulikzylinder vorgesehen.

Besonders vorteilhaft ist eine Druckfolgesteuerung für die Hydraulikzylinder vorgesehen. Mittels dieser wird zunächst der erste Schiebeholm im ersten Hydraulikzylinder kontrolliert ausgefahren, wobei danach der zweite Schiebeholm über einen zweiten Hydraulikzylinder ausgefahren wird. Beim Einfahren wiederum wird zunächst der zweite Schiebeholm über den zweiten Hydraulikzylinder kontrolliert eingefahren, wonach der erste Schiebeholm über den ersten Hydraulikzylinder eingefahren wird.

Die Druckfolgesteuerung kann vorteilhaft durch entsprechend in den Hydraulikleitungen, die zur Versorgung der Hydraulikzylinder dienen, versehene Ventile realisiert werden.

Besonders vorteilhaft lassen sich die teleskopierbaren Schiebeholme in Arbeitsmaschinen, vorzugsweise Fahrzeugkranen und Baggern, einsetzen. Daher betrifft die vorliegende Erfindung auch entsprechende Arbeitsmaschinen, vorzugsweise Fahrzeugkrane und Bagger, mit mindestens einem, vorteilhaft aber vier entsprechenden teleskopierbaren Schiebeholmen.

Weitere Merkmale, Einzelheiten und Vorteile der Erfindung ergeben sich aus den sich in den Zeichnungen dargestellten Ausführungsbeispielen. Es zeigen:
- Figur 1:: eine perspektivische Darstellung eines teleskopierbaren Schiebeholms nach dem Stand der Technik,
- Figur 2:: eine Darstellung gemäß Figur 1, jedoch geschnitten,
- Figur 3:: ein Hydraulikkreis, mit dem eine Druck-Folgesteuerung realisiert ist;
- Figuren 4 - 7:: teleskopierbare Schiebeholme nach der vorliegenden Erfindung in unterschiedlichen Ausfahrzuständen.

Die Figuren 1 und 2 zeigen einen teleskopierbaren Schiebeholm 5 im prinzipiellen Aufbau, wie er schon aus dem Stand der Technik bekannt war. Der teleskopierbare Schiebeholm 5 besteht im wesentlichen aus einem fest mit dem Fahrgestell eines hier nicht näher dargestellten Fahrzeugkrans verbundenen Schiebeholmkasten 10, in welchem ein erster Schiebeholm 12 in Längsrichtung verschiebbar aufgenommen ist, wobei er über den ersten Hydraulikzylinder 16 mit dem Schiebeholmkasten verbunden ist. Ein zweiter Schiebeholm 14 ist, in Längsrichtung verschiebbar, im Schiebeholm 12 gelagert und über einen zweiten Hydraulikzylinder 18 mit dem Schiebeholm 12 verbunden.

Gemäß der vorliegenden Erfindung sind nun die Ölanschlüsse der Hydraulikzylinder über eine Druck-Folgesteuerung, die entweder in die Hydraulikzylinder (in den Figuren1 und 2 nicht dargestellt) integriert oder extern in einem separaten Steuerblock (auch in den Figuren 1 und 2 nicht dargestellt) ausgeführt ist, miteinander verbunden. Dabei ist die Reihenfolge, in der die Hydraulikzylinder aus- bzw. einfahrbar sind, durch entsprechende konstruktive Maßnahmen und aufgrund der Belegung der entsprechenden Ölanschlüsse frei wählbar.

Eine Druckfolgesteuerung, die eine Austeleskopier- bzw. Einfahrbewegung gemäß der vorliegenden Erfindung ermöglicht, ist beispielhaft in der Figur 3 gezeigt. Dort sind die Zylinder 16 und 18 schematisch dargestellt. Über eine erste Ölleitung 20, über die der Hydraulikdruck zum Ausfahren des teleskopierbaren Schiebeholms zur Verfügung gestellt wird, wird der Hydraulikzylinder 16 zunächst bis zu einem gewünschten Ausfahrzustand ausgefahren. In dieser Zeit ist ein Hydraulikventil 22, welches zwischen dem ersten Hydraulikzylinder 16 und dem zweiten Hydraulikzylinder 18 angeordnet ist, geschlossen. Hierdurch wird ein kontrolliertes Ausfahren des ersten Hydraulikzylinders 16 und damit des Schiebeholms 12 bewirkt. Zusammen mit dem Schiebeholm 12 wird selbstverständlich der in diesem angeordnete Schiebeholm 14 aus dem Schiebeholmkasten 10 geschoben. Die Relativbewegung zwischen dem Schiebeholm 12 und dem Schiebeholm 14 beträgt in diesem Ausfahrzustand null, da die Verbindung zum Hydraulikzylinder 18 durch das Ventil 22 gesperrt ist. Diese Ausfahrbewegung ist in Figur 4 dargestellt, in welcher die eingezogene Position des teleskopierbaren Schiebeholms sowie die ausgefahrene Position des Schiebeholms 12 dargestellt ist.

Sobald der Hydraulikzylinder 16 seine Endlage erreicht hat, steigt der hydraulische Systemdruck an. Wird ein am Ventil 22 voreingestellter Grenzdruck erreicht, öffnet dieses Ventil. Der Hydraulikzylinder 18 wird anschließend mit Hydrauliköl versorgt und fährt aus. Hierdurch wird der Schiebeholm 14 aus dem Schiebeholm 12 geschoben. Hier beträgt nun die Relativbewegung zwischen Schiebeholm 12 und Schiebeholmkasten 10 null, da der Hydraulikzylinder 16 bereits voll ausgefahren ist. Diese Situation ist in der Figur 5 gezeigt, wobei in der oberen Darstellung die Ausgangsposition vor dem Austeleskopieren des zweiten Schiebeholms 14 und im unteren Bild dann die Situation bei vollständig ausgeschobenen Schiebeholmen 14 dargestellt ist.

Beim Einfahren wird nun zunächst der Hydraulikzylinder 18 über die Hydraulikleitung 24 beaufschlagt, wobei hier die Verbindung zum Zylinder 16 durch ein Ventil 26 (vgl. Figur 3) gesperrt wird.

Der Zylinder 18 fährt ein und der Schiebeholm 14 wird in den Schiebeholm 12 gezogen, wie sich aus dem Vergleich der oberen und unteren Darstellung der Figur 6 leicht nachvollziehen lässt. Die Relativbewegung zwischen dem Schiebeholm 12 und dem Schiebeholmkasten 10 beträgt null, da die Verbindung zu dem Hydraulikzylinder 16 immer noch durch das Ventil 26 gesperrt ist.

Anschließend erfolgt ein kontrolliertes Einfahren des Hydraulikzylinders 16, wobei die Schiebeholme 12 und 14 in den Schiebeholmkasten 10 eingefahren werden. Dies wird dadurch erreicht, dass nach Erreichen der Endlage des Hydraulikzylinders 18 der hydraulische Systemdruck ansteigt. Wird nun ein am Ventil 26 voreingestellter Druck erreicht, öffnet dieses Ventil. Darauf hin wird der Zylinder 16 mit Öl versorgt und fährt ein. Durch diese Einfahrbewegung des Hydraulikzylinders wird der Schiebeholm 12 gemeinsam mit dem Schiebeholm 14 in den Schiebeholmkasten 10 gezogen. Die Relativbewegung zwischen dem Schiebeholm 12 und dem Schiebeholm 14 beträgt null, da der Zylinder 18 bereits voll eingefahren ist.

## Patentansprüche

1. Arbeitsmaschine, vorzugsweise Fahrzeugkran oder Bagger, mit mindestens einem teleskopierbaren Schiebeholm zur Abstützung der Arbeitsmaschine, wobei der Schiebeholm einen Schiebeholmkasten und mindestens einen ersten und einen zweiten Schiebeholm aufweist, die ineinander hydraulisch teleskopierbar sind und der erste Schiebeholm im Schiebeholmkasten austeleskopierbar gelagert ist,
**dadurch gekennzeichnet,**
**dass** zunächst der erste Schiebeholm und nach dessen Austeleskopieren bis zu einem gewünschten Punkt der zweite Schiebeholm austeleskopierbar ist, während beim umgekehrten Einfahren zunächst der zweite Schiebeholm bis zu einem gewünschten Punkt einfahrbar ist und dass anschließend der erste Schiebeholm einfahrbar ist und dass eine Druck-Folgesteuerung durch entsprechende Hydraulikventile realisiert ist, wobei die Hydraulikventile bei Erreichen eines voreingestellten Grenzdrucks öffnen.

2. Arbeitsmaschine nach Anspruch 1, **dadurch gekennzeichnet, dass** zum Austeleskopieren bzw. Einziehen der Schiebeholme Hydraulikzylinder vorgesehen sind.

3. Arbeitsmaschine nach Anspruch 2, **gekennzeichnet durch** eine Druck-Folgesteuerung für die Hydraulikzylinder, mittels der der erste Schiebeholm über den ersten Hydraulikzylinder zunächst kontrolliert ausfahrbar ist, wobei danach der zweite Schiebeholm über einen zweiten Hydraulikzylinder ausfahrbar ist, während beim Einfahren zunächst der zweite Schiebeholm über den zweiten Hydraulikzylinder kontrolliert einfahrbar ist, wonach der erste Schiebeholm über den ersten Hydraulikzylinder einfahrbar ist.

## Claims

1. A work machine, in particular a mobile crane or an excavator, having at least one telescopic sliding beam to support the work machine, wherein the sliding beam has a sliding beam box and at least one first sliding beam and one second sliding beam which can be hydraulically telescoped into one another and the first sliding beam is supported in the sliding beam box extendable in the manner of a telescope,
**characterised in that**
the first sliding beam can first be telescopically extended first and, after its telescopic extension up to a desired point, the second sliding beam can be telescopically extended, whereas on the reverse retraction, first the second sliding beam can be retracted up to a desired point and **in that** subsequently the first sliding beam can be retracted and **in that** a pressure sequence control is realised by corresponding hydraulic valves, wherein the hydraulic valves open on reaching a preset limit pressure.

2. A work machine in accordance with claim 1, **characterised in that** hydraulic cylinders are provided for telescopically extending or retracting the sliding beams.

3. A work machine in accordance with claim 2, **characterised by** a pressure sequence control for the hydraulic cylinders by means of which the first sliding beam can first be extended in a controlled manner via the first hydraulic cylinder, wherein then the second sliding beam can be extended via a second hydraulic cylinder, whereas on the retraction, the second sliding beam can first be retracted in a controlled manner via the second hydraulic cylinder, after which the first sliding beam can be retracted via the first hydraulic cylinder.

## Revendications

1. Machine de travail, de préférence grue mobile ou excavateur, avec au moins une poutre télescopique pour l'appui de la machine de travail, où la poutre présente un caisson de poutre et au moins une première et une deuxième poutre qui peuvent être télescopées hydrauliquement l'une dans l'autre, et la première poutre est logée d'une manière télescopique dans le caisson de poutre, **caractérisée en ce que** d'abord la première poutre et, après le télescopage de celle-ci jusqu'à un point souhaité, la seconde poutre peut être télescopée, tandis que lors de la rentrée inversée, d'abord, la deuxième poutre peut être rentrée jusqu'à un point souhaité, et qu'ensuite la première poutre peut être rentrée, et **en ce qu'**une commande séquentielle de pression est réalisée par des vannes hydrauliques correspondantes, où les vannes hydrauliques, lors de l'atteinte d'une pression limite préréglée, s'ouvrent.

2. Machine de travail selon la revendication 1, **caractérisée en ce que** pour le télescopage ou pour le rentrage des poutres, des vérins hydrauliques sont prévus.

3. Machine de travail selon la revendication 2, **caractérisée par** une commande séquentielle de pression pour les vérins hydrauliques, au moyen de laquelle la première poutre peut être sortie par le premier vérin hydraulique d'abord d'une manière contrôlée, où ensuite la deuxième poutre peut être sortie par un deuxième vérin hydraulique, tandis que lors du rentrage, d'abord, la deuxième poutre peut être rentrée d'une manière contrôlée par le deuxième vérin hydraulique, et ensuite la première poutre peut être rentrée par le premier vérin hydraulique.
